# EUROPÄISCHE PATENTSCHRIFT

(11) **EP 0 205 832 B1**
(45) Veröffentlichungstag und Bekanntmachung des Hinweises auf die Patenterteilung: **19.06.1991**
(21) Anmeldenummer: 86105997.0
(22) Anmeldetag: 30.04.1986
(51) Int. Cl.: E01H 5/06

(54) **Schneepflug**
Snow plough
Chasse-neige

(30) Priorität: 17.06.1985 CH 2550/85
(43) Veröffentlichungstag der Anmeldung: 30.12.1986
(73) Patentinhaber: ROLBA AG, CH-8620 Wetzikon (CH)
(72) Erfinder:
(74) Vertreter: EGLI-EUROPEAN PATENT ATTORNEYS

(56) Entgegenhaltungen:
- DE-A- 2 900 417
- US-A- 2 778 126
- US-A- 2 964 862
- US-A- 3 208 166
- US-A- 3 374 562
- US-A- 3 407 519
- US-A- 3 411 590
- US-A- 3 762 077
- US-A- 4 254 564

## Beschreibung

Die Erfindung betrifft einen Schneepflug, dessen Pflugschar als Einseitenpflug oder Spitzpflug ausgebildet und zum Anbau an ein Schubfahrzeug vorgesehen ist.

Schneepflüge der vorstehend beschriebenen Art sind in vielen Ausführungen bekannt. Das Hauptelement des Schneepfluges ist eine Pflugschar, die durch das Schubfahrzeug in den Schnee gedrückt wird. Da die Längsrichtung der Pflugschar schräg zur Vorschubrichtung verläuft, wird der Schnee längs der Pflugschar seitlich abgeführt. Je leichter das spezifische Schneegewicht ist und/oder je schneller die Vorschubgeschwindigkeit gewählt wird, desto eher wird der Schnee vom Boden abgehoben und als Schneestrahl längs der Pflugschar seitlich abgeführt. Wird nun das Profil der Pflugschar mit einer Wölbung ausgeführt, die von der vor laufenden Seite der Pflugschar sich erweiternd gegen das zurückliegende andere Ende der Pflugschar schräg ansteigt, wird bei Erreichung einer bestimmten Vorschubgeschwindigkeit der Schnee in Form eines Schneestrahls längs dieser ansteigenden Wölbung geführt. Da bei entsprechend grosser Geschwindigkeit, z.B. 60 - 80 km/h, auch die seitliche Geschwindigkeitskomponente des Schneestrahles beträchtlich ist, wird der Schneestrahl nicht nur seitlich an den Rand der Fahrbahn unter Bildung eines Schneewalls geschoben, sondern über einen bestimmten Abstand von der Fahrbahn geworfen, wobei die Bildung eines unerwünschten Schneewalls weitgehend vermieden wird.

Um eine möglichst grosse Wurfweite bei solchen Schneepflügen zu erreichen, wurden besondere Pflugscharprofile entwickelt. Dementsprechend werden solche Schneepflüge Wurfpflüge genannt. Diese werden vor allem auf Autobahnen und Flugplätzen eingesetzt und es werden beträchtliche Räumleistungen erzielt, wobei gleichzeitig der Schnee weit von der Fahrbahn entfernt abgelagert wird, (US-A-2 778 126, 3762 077 und 4254 564).

Wenn auch die grosse Wurfweite der Wurfpflüge über weite Strecken vorteilhaft sind, gibt es doch auch Stellen, wo sich der weite Wurf des Schneestrahls als Nachteil erweist. Dies ist beispielsweise bei Brücken der Fall, die als Ueberführung von Strassen und vor allem von Autobahnen gebaut sind. Bei solchen Brücken kann der Schnee aus Sicherheitsgründen nicht weitfliegend auf eine tieferliegende Fahrbahn geworfen werden.

Aber auch bei der Flugplatzräumung gibt es Stellen, bei denen der weite Wurf der Wurfpflüge unerwünscht ist. Dies ist beispielsweise bei Pistenbefeuerungen der Fall , auf denen kein Schnee abgelagert werden darf.

Aus US-A-3 374 562 und 3 411 590 sind Sperrschilde in Form eines geraden Bleches bekannt, mit welchem die Pflugschar am hinteren Ende gesperrt werden kann. Damit wird der Materialabfluss nach der Seite gesperrt, sodass die Pflugschar das Material vor sich herschiebt. Damit ist es jedoch nicht möglich, den Schnee beispielsweise unmittelbar oder in einer kleineren Distanz neben der Pflugschar anzuhäufen.

Weiter sind aus US-A-3 208 166 und 3 407 519 sowie auch aus DE-A-29 00 417 Pflüge bekannt, deren Sperrschilde auf der Arbeitsseite der Pflugschar gelagert sind. Wird der Sperrschild nicht benötigt, kann er zwar weggeschwenkt werden, er bleibt jedoch mindestens teilweise im Bereich des Schneeabflusses. Mit solchen Pflugscharen können grosse Wurfweiten wegen der Behinderung des Schneeabflusses auf der Pflugschar nicht erreicht werden. Dies trifft auch für die Pflugschar nach US-A-3 208 166 zu, bei welcher die Lagerung auf der Arbeitsseite der Pflugschar angeordnet ist, während der Sperrschild zwar weitgehend, jedoch nicht vollständig aus dem Schneeabflussbereich geschwenkt werden kann.

Hier setzt die Erfindung ein, der die Aufgabe zugrundeliegt, einen Schneepflug der eingangs beschriebenen Art und insbesondere einen Wurfpflug so auszugestalten, dass der Schneepflug dort, wo keine besonderen Verhältnisse vorliegen, unbehindert den erzeugten Schneestrahl mit grösstmöglicher Wurfbreite ablagert, jedoch an den bestimmten Stellen den Schnee auch auf kürzere Distanzen abgelagern kann.

Diese Aufgabe wird gemäss der Erfindung durch die kennzeichnenden Merkmale des Patentanspruchs 1 gelöst.

Die Erfindung ist in der Zeichnung in einem Ausführungsbeispiel dargestellt und nachfolgend beschrieben. Es zeigen:
- Fig. 1: eine Draufsicht eines als Wurfpflug ausgebildeten Schneepfluges, der an der Frontseite eines Schubfahrzeuges angeordnet ist,
- Fig. 2: eine Teilansicht der Pflugschar des Schneepfluges nach Fig. 1 aus Richtung II in Fig. 1 und
- Fig. 3: eine teilweise Seitenansicht der Pflugschar des Schneepfluges nach Fig. 1.

Der in Fig. 1 dargestellte Schneepflug 1 ist ein Einseitenpflug, dessen Pflugschar 2 als Wurfpflug ausgebildet ist. Die Pflugschar 2 ist mit einem meistens fest eingestellten Räumwinkel, z.B. von 60°, an einem Schubfahrzeug 3 mit einem Traggestell 4 angekuppelt. Das Traggestell 4 ist auf zwei um eine, mit dem notwendigen Sturzwinkel versehene, Achse um 360° drehbare Laufrollen 5 abgestützt. Die Tragrollen 5 können in ihrer Höhenlage gegenüber dem Traggestell 4 mit Hilfe von handbetätigten Hubspindeln 6 eingestellt werden. Dadurch wird auch die Lage der Pflugschar 2 gegenüber der Fahrbahn 7 eingestellt.

Die Pflugschar 2 ist an ihrem der Fahrbahn 7 entfernten Rand mit einer gewölbten Partie 8 (siehe Fig. 3) versehen, durch welche ein gegen die Fahrbahn 7 offener Kanal 11 gebildet wird, der sich, ausgehend von der vorlaufenden Pflugseite 9, gegen die in Fahrtrichtung zurückliegende Pflugseite 10 konisch erweitert und gegenüber der Fahrbahn 7 ansteigt. Das Profil der Pflugschar 2 weist somit im Bereich des Kanals 11 eine konkave Wölbung auf. In den Kanal 11 steigt der Schnee von einer fahrbahnseitig angeordneten Räumleiste 12 sich abrollend gegen den Scheitel 13 des Kanals 11 und strömt entsprechend des sich konisch erweiternden und ansteigenden Profiles in Längsrichtung der Pflugschar 2 gegen die zurückliegende Pflugseite 10. Von dort fliegt der Schnee frei über eine gewisse Distanz von der Fahrbahn 7 und wird dann abgelagert. Die Pflugschar 2 ist im Traggestell 4 um eine horizontale in Längsrichtung der Pflugschar verlaufende Achse 14 in zwei Lagern 15 schenkbar gelagert und kann mittels einer Hubvorrichtung 16, z.B. einem Hydrozylinder, um die horizontale Achse 14 geschwenkt werden. so dass der Winkel der Räumleiste 12 zur Fahrbahn in einem bestimmten Bereich, z.B ± 10°, einstellbar ist.

Ueber der Räumleiste 12, siehe Fig. 3, ist ein quaderförmiges Hohlprofil 17 vorgesehen, das zusammen mit mehreren, das Profil der Pflugschar 2 umfassenden Verstärkungsstegen 18 der Pflugschar die notwendige Steifigkeit erteilt.

An der zurückliegenden Pflugseite 10 ist im Scheitelbereich des Kanals 11 eine Ablenkvorrichtung 19 zum Ablenken des von der Pflugschar 2 abströmenden Schneestrahles angeordnet, siehe Fig. 2. Die Ablenkvorrichtung 19 ist als gewölbter Schild 20 ausgebildet, der um eine senkrecht zur Längsrichtung der Pflugschar 2 verlaufende Achse 21 schwenkbar ist. Wie aus Fig. 3 erkennbar ist, sind auf der Aussenseite des Kanals 11 zwei Lagerzapfen 22 fest angeordnet, an denen der Schild 20 mittels Naben 23 schwenkbar gelagert ist, die über Verbindungsstege 24, 25 mit dem Schild 20 verbunden sind. Am Verbindungssteg 24 ist mittels eines Gelenkes 26 ein Hubzylinder 27 verbunden, der am quaderförmigen Hohlprofil 17 über ein Gelenk 28 abgestützt ist. Der Schild 20 der Ablenkvorrichtung 19 ist durch Stege 29 versteift.

Die Funktion der Schneeablenkvorrichtung 19 ist wie folgt:
In der in Fig. 2 gezeichneten ausgezogenen Stellung befindet sich die Ablenkvorrichtung 19 mit ihrem Schild 20 in einer Neutralstellung, d.h. in einer Stellung, in welcher der im Kanal 11 während des Räumbetriebes fliessende Schneestrahl ungehindert von der Pflugschar 2 abfliessen kann. Wird dagegen der Schild 20 durch Betätigung des Hubzylinders 27 in die in Fig. 2 strichpunktiert dargestellte Schräglage gebracht, ragt der Schild 20 in den Scheitelbereich des Kanals 11. Dadurch wird der freie Abfluss des aus dem Kanal 11 austretenden Schneestrahls derart abgelenkt, dass der Schnee unmittelbar neben der geräumten Fahrbahn gelagert wird. Sobald die Stelle, die nicht vom Schnee bedeckt werden soll , passiert ist, wird durch den Hubzylinder 27 die Ablenkvorrichtung 19 in die Neutralstellung geschwenkt, so dass der Schneestrahl wieder frei weggeschleudert werden kann.

Das Traggestell 4 ist zweckmässig um eine in Fahrtrichtung liegende horizontale Achse schwenkbar mit einem Montagegestell 28 verbunden, das an der Stirnseite des Schubfahrzeuges 3 befestigt ist. Die Ausbildung des Traggestelles 4 und des Montagegestells 28 ist in diesem Zusammenhang ohne Bedeutung. Wesentlich ist, dass an der zurückliegenden Pflugseite 10 die Ablenkvorrichtung 19 angeordnet ist, deren Schild 20 in die Bahn des abfliessenden Schneestrahls geschwenkt und dadurch der Abwurf des Schnees und dessen Ablagerung an einer unerwünschten Stelle verhindert werden kann. Dadurch ist es möglich, die Räumung mit unverminderter Geschwindigkeit auch an denjenigen Stellen vorzunehmen, an denen keine Schneeablagerung gewünscht wird, z.B. auf Gehsteigen und Pistenbeleuchtungen.

Die Ablenkvorrichtung 19 kann an Wurfpflügen mit verschiedenen Pflugscharformen angeordnet werden. Wesentlich ist, dass in der Betriebsstellung des Schildes 20 die Wurfbahn des Schnees unterbrochen und der Schnee an einer vorbestimmten Stelle in der Nähe der Fahrbahn abgelegt wird. Zweckmässig wird die Betätigung des Schildes 20 von der Kabine des Schubfahrzeuges aus ferngesteuert.

## Patentansprüche

1. Schneepflug (1) mit einer als Einseitenpflug oder Spitzpflug ausgebildeten und zum Anbau an ein Schubfahrzeug vorgesehenen Pflugschar (2), welche an ihrem, von der Fahrbahn (7) entfernten, oberen Rand eine gewölbte Partie bildet, durch welche die Pflugschar als ein gegen die Fahrbahn offener, konkaver Kanal geformt ist, an dessen hinterem schubfahrzeugnahen Ende eine Schneeablenkungsvorrichtung (19) für die Ablenkung des von dem Pflugscharende abfliessenden Schnees angeordnet ist, dadurch gekennzeichnet, dass die Schneeablenkungsvorrichtung (19) einen gewölbten Schwenkschild (20) aufweist, der an der Pflugschar (2) ausserhalb des von der Pflugschar gebildeten Kanals (11) abgestützt ist und von einer zu diesem Kanal (11) im wesentlichen parallelen Lage kontinuierlich in eine in den Scheitelbereich des Kanals (11) hineinragende Schräglage zwecks einstellbarer Ablenkung der Richtung des abfliessenden Schnees schwenkbar ist.

2. Schneepflug nach Anspruch 1, dadurch gekennzeichnet, dass der gewölbte Schwenkschild (20) in der im wesentlichen parallelen Lage oberhalb und ausserhalb des von der Pflugschar (2) gebildeten Kanals (11) liegt.

3. Schneepflug nach Anspruch 1, dadurch gekennzeichnet, dass der Schwenkschild (20) an einer zur Längsrichtung der Pflugschar (2) senkrechten Achse (21) schwenkbar gelagert ist, wobei die im Bereich des Kanals (11) liegende Schwenkachse (21) durch zwei, auf der Aussenseite der Pflugschar liegende Lagerstellen (22) definiert ist, die an gegenüberliegenden Wandpartien des Kanals (11) liegen.

4. Schneepflug nach Anspruch 1, dadurch gekennzeichnet, dass der Schwenkschild (20) durch eine, auf der Rückseite der Pflugschar (2) abgestützte Hubvorrichtung (Hydrozylinder 27) betätigbar ist.

## Claims

1. Snow plough (1) having a plough share (2) which is formed as a blade type plough or a pointed plough, is provided for attachment to a pusher and which establishes at its upper edge, remote from the roadway (7), a curved section as a result of which the plough share is shaped as a concave channel which is open towards the roadway and at the rear end of which, close to the pusher, there is arranged a snow-deflecting arrangement (19) for deflecting the snow which flows off from the plough share end, characterised in that the snow-deflecting arrangement (19) has a curved angledozer blade (20) which is supported on the plough share (2) outside the channel (11) formed by the plough share and which can be swung from a position which is substantially parallel to this channel (11) continuously into an inclined position projecting into the top region of the channel (11) for the purposes of adjustable deflection of the direction of the snow which is flowing off.

2. Snow plough according to claim 1, characterised in that the curved angledozer blade (20) lies in the substantially parallel position above and outside the channel (11) formed by the plough share (2).

3. Snow plough according to claim 1, characterised in that the angledozer blade (20) is swivel-mounted on an axis (21) which is perpendicular to the longitudinal direction of the plough share (2), the swivel axis (21), lying in the region of the channel (11), being defined by two bearings (22) which lie on the outside of the plough share and on opposing wall sections of the channel (11).

4. Snow plough according to claim 1, characterised in that the angledozer blade (20) can be actuated by means of a lifting arrangement (hydraulic cylinder 27) which is supported on the rear side of the plough share (2).

## Revendications

1. Chasse-neige (1) comprenant une lame d'étrave (2) réalisée en tant que lame unilatérale ou lame à pointe et destinée à être reliée à un véhicule de poussée, ladite lame (2) formant à son bord supérieur éloigné de la route (7) une partie arrondie conférant à la lame la forme d'un canal concave ouvert en direction de la route, dont l'extrémité arrière proche du véhicule de poussée comporte un dispositif de déviation de neige (19) pour la déviation de la neige qui se déverse de l'extrémité de la lame, caractérisée en ce que le dispositif de déviation de neige (19) est muni d'une lame pivotante (20) arrondie supportée par la lame (2) à l'extérieur du canal (11) formé par la lame, cette lame (20) pouvant être pivotée de façon continue depuis une position sensiblement parallèle à ce canal (11) dans une position oblique lors de laquelle elle est en saillie dans la zone supérieure du canal (11) dans le but d'une déviation réglable de la direction de projection de la neige.

2. Chasse-neige suivant la revendication 1, caractérisé en ce que la lame arrondie (20) est située dans la position sensiblement parallèle au-dessus et à l'extérieur du canal (11) formé par la lame (2).

3. Chasse-neige suivant la revendication 1, caractérisé en ce que la lame pivotante (20) est montée pivotante sur un axe (21) perpendiculaire à la direction longitudinale de la lame (2), l'axe de pivotement (21) situé dans la zone du canal (11) étant défini par deux paliers (22) situés sur le côté extérieur de la lame et placés sur des parties de paroi opposées du canal (11).

4. Chasse-neige suivant la revendication 1, caractérisé en ce que la lame (20) peut être actionnée par un dispositif de levage (vérin hydraulique 27) supporté sur le côté arrière de la lame (2).
